# EUROPÄISCHE PATENTSCHRIFT

(11) **EP 1 696 085 B1**
(45) Veröffentlichungstag und Bekanntmachung des Hinweises auf die Patenterteilung: **05.10.2016**
(21) Anmeldenummer: 06405066.9
(22) Anmeldetag: 14.02.2006
(51) Int. Cl.: E04G 5/04, E04G 5/06

(54) **Verankerungsbüchse für die Verankerung von Konsolen in einer Betonwand**
Anchoring socket for anchoring consoles on a concrete wall
Douille d'ancrage pour ancrer des consoles sur un mur en béton

(30) Priorität: 24.02.2005 CH 3302005
(43) Veröffentlichungstag der Anmeldung: 30.08.2006
(73) Patentinhaber: Albanese, Pino, 8400 Winterthur (CH)
(72) Erfinder: Albanese, Pino, 8400 Winterthur (CH)
(74) Vertreter: Gachnang, Hans Rudolf

(56) Entgegenhaltungen:
- DE-A1- 3 840 761
- DE-A1- 3 931 494
- DE-U1- 9 011 374
- GB-A- 408 235
- US-A- 3 712 014

## Beschreibung

Gegenstand der Erfindung ist eine Verankerungsbüchse für die Verankerung von Konsolen gemäss Oberbegriff des Patentanspruchs 1.

Konsolen dienen dazu, beim Erstellen von Wänden grosser Höhe Laufstege ohne Gerüst und ohne zusätzliche Bohrarbeiten anbringen zu können. Weiter werden die an den Wänden befestigten Konsolen beim Abschalen als Laufsteg und als Auflage für weitere Schalungen eingesetzt. Anstelle von Konsolen können auch andere Verankerungsteile eingesetzt werden.

Aus der EP 0611257 ist beispielsweise eine Kletterkonsole bekannt, bei der in der Wand eine Ausnehmung durch Einsetzen einer Büchse erzeugt ist, in welche Ausnehmung ein L-förmiger Haken einhängbar ist. Der Haken kann Teil der Konsole oder wie in der vorbezeichneten EP 0611257 ein in eine Konsole einschiebbares Teil sein. Nachteilig an dieser L-hakenförmigen Ausbildung ist, dass durch unbeabsichtigtes Anheben der Konsole, z.B. beim Anheben einer Last mit einem Kran, die Konsole aus ihrer Verankerung gehoben wird und herausfallen kann. Zur Sicherstellung der Verankerung und um schwere Unfälle zu vermeiden ist es folglich nötig, an der Oberseite des Hakens einen Keil in die Ausnehmung einzuschlagen. Wird er stark eingeschlagen, so ist dessen Entfernen aufwändig; wird er nur lose eingetrieben, kann er bereits durch Erschütterung gelöst werden und herausfallen. Zudem behindert der Keil das Auflegen eines Schalbrettes auf die Konsole und das bündige Anbringen des Schalbrettes an die Wand. In der DE 90 11 374U wird ein Verankerungsteil mit einem Befestigungsanker, der in einem Hülsenteil aufnehmbar ist, offenbart. Der Befestigungsanker wird durch eine schlitzartige Öffnung in das Hülsenteil eingeführt und dann um 90° gedreht, um verliersicher im Verankerungsteil gehalten zu werden. Das Verankerungsteil enthält eine Verdrehsicherung. Unter Last liegt das Verankerungsteil auf der Innenseite der Trennfläche sowie auf dem Anschlagstück auf. Die DE 90 11 374U offenbart alle Merkmale des einleitenden Teils des Anspruchs 1. Eine ähnliche Lösung ist in der DE 39 31 494 A1 oder der De 38 40 761 A1 gezeigt.

Eine Aufgabe der vorliegenden Erfindung ist die Schaffung einer Büchse zur Verankerung einer Konsole herkömmlicher vorhandener hakenförmiger Bauart sowie einer Konsole mit doppelter Aushängesicherung, wobei unter Last die Krafteinleitung an der Peripherie der Innenfläche der Vorderwand erfolgt.
Eine weitere Aufgabe besteht darin, die Verankerungsbüchse derart auszubilden, dass auf zusätzliche Armierungseisen, welche die Verankerungsbüchse in der Wand verankern, verzichtet werden kann.

Gelöst werden diese Aufgaben durch eine Verankerungsbüchse gemäss Patentanspruch 1.

Durch die spezielle Ausgestaltung der Verbindungswand der Verankerungsbüchse können die Kräfte, welche von der Konsole in die Wand eingeleitet werden, über einen grossen Flächenbereich verteilt und von der Verankerungsbüchse grossflächig auf die Wand übertragen werden.

Anhand illustrierter Ausführungsbeispiele wird die Erfindung näher erläutert. Es zeigen
- Figur 1: einen Vertikalschnitt durch eine Betonwand und eine erfindungsgemässe Verankerungsbüchse mit eingesetzter Konsole,
- Figur 2: einen vergrössert dargestellten Ausschnitt in Figur 1 Verankerungsbüchse mit einer peripher dickeren Vorderwand,
- Figur 3: einen vergrössert dargestellten Ausschnitt mit im Bereich der Öffnung dickerer Vorderwand (nicht erfindungsgemäß).
- Figur 4a: eine Aufsicht auf eine Verankerungsbüchse mit kreuzförmiger Öffnung,
- Figur 4b: eine Ansicht der Verankerungsbüchse von vorn.

Im Vertikalschnitt durch eine Wand 1 ist eine darin einbetonierte Verankerungsbüchse 3 ersichtlich. Diese umfasst einen dosenförmigen Hinterteil 5 mit einem rückseitig aufgesetzten Deckel 7 und einer Verbindungs- oder Vorderwand 9 mit einer darin ausgebildeten Öffnung 11. Auf der Öffnung 11 ist ein dem Öffnungsquerschnitt R entsprechender Vorderteil 13 aufgesetzt. Der Querschnitt R der Öffnung 11 kann schlitz- oder kreuzförmig ausgebildet sein. Der zwischen dem Deckel 7 und der Vorderwand 9 liegende Mantel 15 ist im vorliegenden Beispiel zylindrisch. Er kann aber auch eine andere, z.B. eine mehreckige Gestalt aufweisen (vergleiche Figuren 4a,4b). Der rückseitige Rand des Mantels 15 kann die Gestalt eines Flansches 17 aufweisen und die Peripherie des Mantels 15 überragen. Vorzugsweise ist die Höhe H der Öffnung 11 kleiner als die Höhe (h= Z'+X') des hakenförmigen Endes 19 einer Konsole 21. Die Breite der Öffnung 11 ist geringfügig grösser als die Höhe h des hakenförmigen Endes 19 der Konsole 21. Diese lässt sich folglich nur in die Verankerungsbüchse 3 einführen, wenn sie aus der vertikalen Arbeitslage um 90° in die horizontale verdreht wird. Damit wird gewährleistet, dass die Konsole 21 nicht unbeabsichtigt aus der Verankerungsbüchse 3 herausgehoben werden kann.

In der vergrösserten Darstellung der Verankerungsbüchse 3 im ersten Ausführungsbeispiel gemäss Figur 2 ist ersichtlich, dass die innenliegende Fläche 23 der Vorderwand 9 in einem Winkel alpha zum Deckel 7 bzw. zur Ebene E der betonierten Wand 1 liegt. Dies bewirkt, dass das hakenförmige Ende 19 der Konsole 21 im wesentlichen punktförmig in der Nähe S des Mantels 15 an der Innenfläche 23 der Vorderwand 9 anliegt. Ist das Ende 19 der Konsole 21 T-förmig ausgebildet, so liegt auch der zweite Schenkel des Endes 19 in der Nähe S' des Mantels 15 an der Innenfläche 23 an. Die von der Konsole 21 auf die Verankerungsbüchse 3 ausgeübte Kraft F wirkt folglich an der Peripherie der Verankerungsbüchse 3 und wird von der Aussenfläche 25 an den Beton der Wand 1, der zwischen der Oberfläche der Wand 1 und der Aussenfläche 25 der Verankerungsbüchse 3 liegt, übertragen. Ein weiterer Teil der Kraft F wird über den verstärkten Mantel 15 nach hinten in den flanschförmigen Rand 17 übertragen. Der Mantel 15 kann, wie in der unteren Hälfte der Figur 2 gezeigt, zylindrisch sein oder, wie in der oberen Hälfte 15' dargestellt, innen eine konisch verlaufende Oberfläche aufweisen. Am Mantel 15 kann auch eine Ausbuchtung 29 angebracht sein. Die Verankerungsbüchse 3 kann dann in herkömmlicher Weise benutzt werden.

Auf der Aussenfläche 25 ist
zusätzlich eine Verdickung in
Gestalt eines Wulstes 27, d.h. von einer oder mehreren Rippen ausgebildet,
d.h. dass die Aussenfläche 25 im wesentlichen in einem Winkel beta sich radial nach aussen verdickend verläuft. Die im Bereich der Auflage S des Endes 19 der Konsole 21 an der Vorderwand 9 grössere Wandstärke (Dicke) erlaubt es, bei einer vorzugsweise aus Kunststoff hergestellten Verankerungsbüchse 3 die von innen auf die Vorderwand 9 wirkenden Kräfte grossflächig zu verteilen.

In der nicht erfindungsgemässen Ausgestaltung gemäss Figur 3 ist die Innenfläche 23 parallel zur Ebene E der Wand 1 verlaufend. Dadurch liegt das Ende 19 der Konsole 21 am Rand der Öffnung R an der Vorderwand 9 an und die aus der Belastung der Konsole 21 herrührende Kraft F wird an jener Stelle S in die Vorderwand 9 eingeleitet. Um diese Kraft F optimal aufnehmen zu können und wiederum über die Vorderwand 9 in den Mantel 15 einzuleiten, weist die Vorderwand 9 mindestens im Bereich der Öffnung R eine höhere Wandstärke auf, d.h. die Aussenfläche 25 verläuft in einem Winkel gamma. Die Verdickung der Vorderwand kann durch einen Wulst 27 gebildet sein.
Im Mantel 15 und/oder in den Wülsten 27 können Hohlräume oder Kanäle 31 zur Materialeinsparung ausgebildet sein.

Die Ausgestaltung der Vorderwand 9, wie sie oben beschrieben worden ist, wird vorzugsweise in einer Verankerungsbüchse 3, wie sie in der DE 1020 04054243 A1 beschrieben wird, ausgebildet. Selbstverständlich kann sie auch in einer Verankerungsbüchse, wie sie in der EP 0611257 beschrieben ist, verwendet werden.

## Patentansprüche

1. Verankerungsbüchse (3) für die Verankerung einer Konsole (21) in einer Wand (1) aus Beton, umfassend ein einen Hohlraum bildendes Hinterteil (5) und ein mit dem Hinterteil (5) durch eine Verbindungs- oder Vorderwand (9) verbundenes Vorderteil (13), wobei das Vorderteil (13) eine Öffnung (11) zum Hohlraum im Hinterteil (5) zum Einführen eines wandseitigen Endes (19) der Konsole (21) in den Hohlraum und zur Anlage des Endes (19) an der Vorderwand (9) des Hinterteils (5) aufweist, **dadurch gekennzeichnet, dass** die Vorderwand (9) über einer Auflagestelle (S) für das wandseitige Ende (19) der Konsole (21) auf einer Innenfläche (23) der Vorderwand (9) eine grössere Dicke aufweist als im Bereich neben der Auflagestelle (S), wobei die Innenfläche (23) der Vorderwand (9) in einem Winkel alpha zu einem auf das Hinterteil (5) rückseitig aufgesetzten Deckel (7) oder zu einer Ebene E der betonierten Wand (1) liegt, wobei der Winkel alpha, den die hohlraumseitige Innenfläche (23) der Vorderwand (9) mit der Ebene E, welche durch die Vorderkanten der Öffnung (11) gebildet ist, einschliesst, ein spitzer Winkel ist, der sich an der Auflagestelle (S) zwischen der Innenfläche (23) der Vorderwand (9) und einer durch diese Auflagestelle verlaufenden Parallelebene zu der Ebene E erstreckt, wobei die grössere Dicke auf der Aussenfläche (25) der Vorderwand (9) in Form eines Wulstes (27) oder einer Rippe ausgebildet ist, wobei der Wulst (27) oder die Rippe im peripheren Bereich der Vorderwand (9) verläuft.

2. Verankerungsbüchse nach Anspruch 1, **dadurch gekennzeichnet, dass** die Aussenfläche (25) der Vorderwand (9) in einem spitzen Winkel beta zur Ebene E liegt, wobei sich der Winkel beta vom Schnittpunkt der Aussenfläche (25) der Vorderwand (9) mit der Unterseite des Vorderteils (13) zwischen der Aussenfläche (25) der Vorderwand (9) und einer durch diesen Schnittpunkt verlaufenden Parallelebene zu der Ebene E erstreckt.

3. Verankerungsbüchse nach einem der Ansprüche 1 oder 2, **dadurch gekennzeichnet, dass** am Mantel (15) des Hinterteils (5) mindestens ein nach aussen ragender, ganz oder teilweise umlaufender Flansch (17) ausgebildet ist.

4. Verankerungsbüchse nach einem der Ansprüche 1 bis 3, **dadurch gekennzeichnet, dass** der Mantel (15) des Hinterteils (5) Abschnitte mit grösserer Wandstärke, Rippen oder Wulste umfasst.

5. Verankerungsbüchse nach einem der Ansprüche 1 bis 4, **dadurch gekennzeichnet, dass** die Innenfläche des Mantels (15) des Hinterteils (5) zylindrisch oder konisch ausgebildet ist.

6. Verankerungsbüchse nach einem der Ansprüche 1 bis 5, **dadurch gekennzeichnet, dass** im Mantel (15) des Hinterteils (5) oder in der Vorderwand (9) Hohlräume oder Kanäle (31) ausgebildet sind.

## Claims

1. An anchoring socket (3) for anchoring a console (21) on a concrete wall (1), comprising a rear part (5) forming a hollow space and a front part (13) connected to the rear part (5) by a connecting or front wall (9), wherein the front part (13) comprises an opening (11) towards the hollow space in the rear part (5) for inserting an end on the wall side (19) of the console (21) into the hollow space and for supporting the end (19) on the front wall (9) of the rear part (5), **characterized in that** the front wall (9) comprises a larger thickness above a support point (S) for the end on the wall side (19) of the console (21) on an inner surface (23) of the front wall (9) than in the area adjacent to the support point (S), wherein the inner surface (23) of the front wall (9) is located at an angle alpha to a lid (7) mounted on the back of the rear part (5) or to a plane E of the concreted wall (1), wherein the angle alpha enclosed by the inner surface (23) on the hollow space side of the front wall (9) with the plane E, which is formed by the front edges of the opening (11), is an acute angle, which extends at the support point (S) between the inner surface (23) of the front wall (9) and a parallel plane to the plane E running through this support point, wherein the larger thickness on the outer surface (25) of the front wall (9) is configured in the form of a bead (27) or a rib, wherein the bead (27) or the rib runs in the peripheral area of the front wall (9).

2. The anchoring socket according to Claim 1, **characterized in that** the outer surface (25) of the front wall (9) is located at an acute angle beta to the plane E, wherein the angle beta extends from the intersection point of the outer surface (25) of the front wall (9) with the underside of the front part (13) between the outer surface (25) of the front wall (9) and a parallel plane to the plane running through this intersection point.

3. The anchoring socket according to any one of Claims 1 or 2,
**characterized in that** at least one outwardly projecting, entirely 20 or partially circumferential flange (17) is configured on the casing (15) of the rear part (5).

4. The anchoring socket according to any one of Claims 1 to 3, **characterized in that** the casing (15) of the rear part (5) includes sections with a larger wall thickness, ribs or beads.

5. The anchoring socket according to any one of Claims 1 to 4, **characterized in that** the inner surface of the casing (15) of the rear part (5) is configured cylindrically or conically.

6. The anchoring socket according to any one of Claims 1 to 5, **characterized in that** hollow spaces or channels (31) are configured in the casing (15) of the rear part (5) or in the front wall (9).

## Revendications

1. Douille d'ancrage (3) pour l'ancrage d'une console (21) dans un mur (1) en béton, comprenant une partie arrière (5) formant une cavité et une partie avant (13) raccordée à la partie arrière (5) par une paroi de raccordement ou avant (9), la partie avant (13) présentant une ouverture (11) vers la cavité dans la partie arrière (5) pour l'introduction d'une extrémité (19), côté mur, de la console (21) dans la cavité et pour l'appui de l'extrémité (19) sur la paroi avant (9) de la partie arrière (5), **caractérisée en ce que**, au-dessus d'un emplacement d'appui (S) pour l'extrémité (19), côté mur, de la console (21), sur une surface intérieure (23) de la paroi avant (9), la paroi avant (9) présente une épaisseur plus importante que dans la zone près de l'emplacement d'appui (S), la surface intérieure (23) de la paroi avant (9) étant située en formant un angle alpha par rapport à un couvercle (7) placé côté arrière sur la partie arrière (5) ou par rapport à un plan E du mur (1) bétonné, l'angle alpha que forme la surface intérieure (23), côté cavité, de la paroi avant (9) avec le plan E qui est formé par les arêtes avant de l'ouverture (11) étant un angle aigu qui s'étend sur l'emplacement d'appui (S) entre la surface intérieure (23) de la paroi avant (9) et un plan parallèle, traversant cet emplacement d'appui, par rapport au plan E, l'épaisseur plus importante sur la surface extérieure (25) de la paroi avant (9) étant constituée sous la forme d'un bourrelet (27) ou d'une nervure, le bourrelet (27) ou la nervure étant placé(e) dans la zone périphérique de la paroi avant (9).

2. Douille d'ancrage selon la revendication 1, **caractérisée en ce que** la surface extérieure (25) de la paroi avant (9) se situe dans un angle aigu bêta par rapport au plan E, l'angle bêta du point d'intersection de la surface extérieure (25) de la paroi avant (9) avec le côté intérieur de la partie avant (13) s'étendant entre la surface extérieure (25) de la paroi avant (9) et un plan parallèle, traversant ce point d'intersection, par rapport au plan E.

3. Douille d'ancrage selon l'une des revendications 1 ou 2, **caractérisée en ce que**, sur l'enveloppe (15) de la partie arrière (5), il est constitué au moins une bride (17) totalement ou partiellement périphérique dépassant vers l'extérieur.

4. Douille d'ancrage selon l'une des revendications 1 à 3, **caractérisée en ce que** l'enveloppe (15) de la partie arrière (5) comprend des tronçons avec une épaisseur de paroi plus importante, des nervures ou des bourrelets.

5. Douille d'ancrage selon l'une des revendications 1 à 4, **caractérisée en ce que** la surface intérieure de l'enveloppe (15) de la partie arrière (5) est constituée de façon cylindrique ou conique.

6. Douille d'ancrage selon l'une des revendications 1 à 5, **caractérisée en ce que** des cavités ou des canaux (31) sont constitué(e)s dans l'enveloppe (15) de la partie arrière (5) ou dans la paroi avant (9).
